# EUROPÄISCHE PATENTSCHRIFT

(11) **EP 1 657 384 B1**
(45) Veröffentlichungstag und Bekanntmachung des Hinweises auf die Patenterteilung: **27.06.2007**
(21) Anmeldenummer: 05014038.3
(22) Anmeldetag: 29.06.2005
(51) Int. Cl.: E05B 65/12

(54) **Verschluss für Klappen oder Türen an Fahrzeugen**
Closure for tailgates or doors of vehicles
Dispositif de fermeture pour hayons ou portes de véhicule

(30) Priorität: 06.07.2004 DE 102004032637
(43) Veröffentlichungstag der Anmeldung: 17.05.2006
(73) Patentinhaber: Huf Hülsbeck & Fürst GmbH & Co. KG, 42551 Velbert (DE)
(72) Erfinder: Buschmann, Gerd, 42553 Velbert (DE); Barthel, Joachim, 45329 Essen (DE)
(74) Vertreter: Mentzel, Norbert

(56) Entgegenhaltungen:
- DE-A1- 10 133 092
- FR-A- 2 803 619
- US-A1- 2002 063 430

## Beschreibung

Die Erfindung richtet sich auf einen Verschluss der im Oberbegriff von Anspruch 1 angegebenen Art. Im Gehäuse befinden sich außer einer Drehfalle auch noch eine Klinke, die jeweils für sich ortsfest drehgelagert und gegeneinander federbelastet sind. Beim Schließen der Tür ergreift die Drehfalle ein an der Karosserie sitzendes Schließteil und gelangt aus ihrer Offenlage zunächst in eine Vorrastlage, wo die Klinke in eine an der Drehfalle vorgesehene Vorrast einfällt. Dann ist die Tür nur teilweise geschlossen. Um das volle Schließen der Tür zu erleichtern, ist eine motorische Zuziehhilfe vorgesehen, die dann über Sensoren selbsttätig wirksam wird und die Drehfalle aus der Vorrastlage in eine Hauptrastlage verschwenkt und dabei den Schließteil mitnimmt. In der Hauptrastlage fällt die federbelastete Klinke in eine an der Drehfalle vorgesehene Hauptrast ein. Dann liegt die volle Schließstellung der Tür vor.

Ein solcher Verschluss ist bereits bekannt (DE 101 33 092 A1). Bei einem solchen Verschluss kann die elektrische Stromversorgung des Motors ausfallen. Dies ist insbesondere dann dramatisch, wenn die Zuziehhilfe die Drehfalle in ihrer Vorrastlage bereits erfasst hat. Dann ist nämlich die Drehfalle durch die an ihr angreifende Elemente der Zuziehhilfe blockiert und wird auch durch eine manuelle Notbetätigung der Klinke nicht freigegeben. Dadurch sind etwaige Insassen im Fahrzeug eingesperrt.

Der Erfindung liegt die Aufgabe zugrunde, einen zuverlässigen, preiswerten Verschluss der im Oberbegriff des Anspruches 1 genannten Art zu entwickeln, der auch bei Ausfall der Stromversorgung und der elektrischen Steuerung der Zuziehhilfe und/oder der Öffnungshilfe mit Sicherheit in eine Lage überführt werden kann, wo sich die Tür manuell öffnen lässt. Dies wird erfindungsgemäß durch die im Anspruch 1 angegebenen Maßnahmen erreicht, denen folgende besondere Bedeutung zukommt.

Durch die Handhabe an der Motor-Welle oder an einem Glied des Getriebes, die von außerhalb des Gehäuses zugänglich ist, kann eine manuelle Drehung der Motor-Welle oder des Getriebes ausgeführt werden. Damit lässt sich dann stets die Drehfalle zwischen ihrer Vorrastlage, ihrer Hauptrastlage und/oder ihrer Offenlage überführen. In der Hauptrastlage ist dann in jedem Fall die Klinke durch eine Notbetätigung aus der Hauptrast der Drehfalle herausschwenkbar und in der Offenlage ist die Tür ohnehin durch manuelle Betätigung des dafür vorgesehenen Griffs ohne Weiteres zu öffnen. Dabei ist die Erfindung sehr einfach und preiswert auszuführen; es genügt eine Handhabe und eine Öffnung im Gehäuse, um die Handhabe selbst oder ihre Angriffsstelle an der Motor-Welle oder einem Glied des Getriebes zugänglich zu machen. Die erfindungsgemäßen Maßnahmen lassen sich praktisch bei jedem bekannten Verschluss mit einer Zuziehhilfe und/oder Öffnungshilfe verwirklichen. Die Erfindung ist universell verwendbar.

Weitere Maßnahmen und Vorteile der Erfindung ergeben sich aus den Unteransprüchen, der nachfolgenden Beschreibung und der Zeichnung. In der Zeichnung ist die Erfindung in einem Ausführungsbeispiel dargestellt und zeigt in perspektivischer Ansicht, das an der Innenseite einer Heckklappe eines Fahrzeugs anzubringende Gehäuse.

Ausweislich der Zeichnung ist das Gehäuse 10 zweiteilig ausgebildet, umfassend eine Innenschale 11 mit seitlichen Flanschen 12 zur Befestigung des Gehäuses 10 an der Heckklappe eines Fahrzeugs, und einer Innenschale 13, die nach der Anbringung sich an der Innenseite der Heckklappe befindet. Neben dem Gehäuse 10 ist ein Motor 15 angeordnet, dessen Ausgangswelle 14 in einer Verkleidung der Innenschale 13 steckt, doch ist in der Zeichnung die Welle durch Lage ihrer Achse 14 veranschaulicht. In diesem Fall sitzt an der Welle eine nicht näher gezeigte Schnecke, die Bestandteil eines bei 16 im Gehäuse 10 angeordneten Getriebes ist, zu welchem natürlich ein in die Schnecke eingreifendes Schneckenrad gehört. Der Motor 15, die Welle 14 und das Getriebe 16 sind Bestandteil einer nicht näher gezeigten, ebenfalls im Gehäuse 10 integrierten Zuziehhilfe, die auch als Öffnungshilfe fungieren kann und z.B. im Sinne der eingangs erwähnten DE 101 33 092 A1 ausgebildet sein kann.

Im Gehäuse 10 gibt es noch zwei ortsfeste Achsen 21, 31, die folgende Schlossglieder aufnehmen. Auf der Achse 21 sitzt eine federbelastete Drehfalle 20, die eine Aufnahme 22 für einen ortsfest an der Karosserie sitzenden Schließteil 25 des Verschlusses aufweist. Das Gehäuse 10 besitzt einen Ausschnitt 17, in welchen, beim manuellen Schließen der Heckklappe, der Schließteil 25 einfährt, dabei gegen die eine Flanke der Aufnahme 22 der Drehfalle 20 stößt und diese gegen ihre Federbelastung bis zu einer definierten Vorrastlage verschwenkt. Auf der anderen Achse 31 sitzt eine im Gehäusebereich 30 angeordnete Klinke, die in Richtung der Drehfalle 20 federbelastet ist und in der Vorrastlage mit einer an ihr vorgesehenen Sperrstelle in eine an der Drehfalle 20 angeordnete, nicht näher gezeigte übliche Vorrast einfällt. In der Vorrastlage ist zwar der Schließteil 25 bereits zuverlässig erfasst, die Heckklappe aber noch nicht voll geschlossen.

Das Schließen der Heckklappe besorgt die bereits mehrfach erwähnte Zuziehhilfe. Dafür ist eine an die elektrische Stromversorgung des Fahrzeugs angeschlossene elektrische Steuerung vorgesehen, die über elektrische Leitungen an einen elektrischen Kupplungsteil 18 des Motors 15 und einen am Gehäuse 10 vorgesehenen weiteren Kupplungsteil 19 kontaktiert wird. Wenn die Steuerung die Vorrastlage der Drehfalle 20 feststellt, sorgt sie für einen Antrieb des Motors, der Elemente der Zuziehhilfe wirksam setzt und dadurch die Drehfalle aus ihrer Vorrastlage in eine Hauptrastlage zu überführen beginnt, in welcher dann die Klinke mit ihrer Sperrstelle in eine weitere an der Drehfalle vorgesehene Hauptrast einfällt. Dann ist die Heckklappe voll geschlossen.

Wie bereits eingangs erläutert wurde, kann die elektrische Steuerung, die Stromquelle und/oder die elektrischen Verbindungen versagen, während die Zuziehhilfe schon wirksam geworden ist. Dann greifen nämlich Elemente der Zuziehhilfe an der Drehfalle 20 an, um sie in ihre Hauptrast motorisch weiterzudrehen. Wenn aber diese motorische Drehung versagt, ist die Drehfalle 20 durch die Elemente der Zuziehhilfe blockiert. Die geschlossene Heckklappe kann dann weder von außen noch von innen geöffnet werden. An der Innenseite des Gehäuses 10 ist zwar dann auch ein Hebel 23 einer Notbetätigung zugänglich, mit dem normalerweise eine Klinke 30 aus der Drehfalle herausgehoben werden kann, doch nützt dies bei dem beschriebenen Ausfall des Motors 15 bzw. dessen Steuerung nichts. Die Drehfalle 20 ist nämlich, wie bereits erwähnt wurde, unabhängig von der Klinke 30, bereits durch die Elemente der wirksam gewordenen Zuziehhilfe blockiert.

Bei der Erfindung sitzt auf der Welle 14 ein Handrad 24, das aus einer Aussparung 26 der Gehäuse-Innenschale 13 herausragt. Die Umfangsfläche 26 des Handrads 24 ist mit einer reibungserhöhenden Rändelung 27 versehen. Es versteht sich, dass die Umfangsfläche 26 auch andere reibungserhöhende Elemente, wie z.B. eine Zahnung, aufweisen könnte.

Wenn in der vorerwähnten kritischen Situation der Motorantrieb versagt, dann ist es möglich, durch manuelles Weiterdrehen im Sinne des Pfeils 28 über das Getriebe die Drehfalle 20 bis in ihre Hauptrastlage zu überführen, wo dann der Verschluss durch Betätigen des Nothebels 23 die Klinke aushebt. In der Hauptrastlage hat nämlich das Element der Zuziehhilfe die Drehfalle 20 wieder verlassen. In der Hauptrastlage hält nur die Klinke 30 die Drehfalle 20 fest. Natürlich kann das Handrad 24 auch im Sinne des Pfeils 29 in Gegendrehrichtung betätigt werden, wenn es nötig sein sollte, der Motors 15 bzw. der Elektronik in einem anderen Betriebszustand der Drehfalle 20 ausgefallen sind. Ist nach Weiterdrehung 28 des Handrads 24 die Hauptrastlage der Drehfalle 20 erreicht und der Nothebel 23 zum Ausheben der Klinke 30 betätigt worden, so dreht sich die Drehfalle 20 aufgrund ihrer Federbelastung wieder in ihre aus der Zeichnung ersichtliche Offenstellung zurück und gibt den Schließteil 25 frei. Die Heckklappe kann dann geöffnet werden.

Anstelle des Handrads 24 könnten auch andere Handhaben verwendet werden, z.B. ein Hebel oder eine Flügelhandhabe. Eine solche Handhabe muss auch nicht dauerhaft mit der Motor-Welle 14 verbunden sein; vielmehr genügt es dort eine Steckverbindung vorzusehen, an welcher eine Handhabe mit entsprechendem Gegensteckprofil eingeführt werden kann. Schließlich wäre es auch denkbar, eine solche Handhabe nicht an der Motor-Welle sondern an einem Glied des nachgeschalteten Getriebes vorzusehen, sofern das Getriebe nicht selbsthemmend wirkt. Bei der Verwendung eines Schneckengetriebes, wie im vorliegenden Fall, ist dies unzweckmäßig.

### Bezugszeichenliste :

- 10: Gehäuse
- 11: Innenschale von 10
- 12: Flansch an 11
- 13: Innenschale von 10
- 14: Wellenachse, Welle von 15
- 15: Motor
- 16: Gehäusebereich für Getriebe
- 17: Ausschnitt in 10 für 25
- 18: elektrischer Kupplungsteil an 15
- 19: elektrischer Kupplungsteil an 10
- 20: Drehfalle
- 21: Achse für 20
- 22: Aufnahme in 20 für 25
- 23: Hebel der Notbetätigung für 30
- 24: Handhabe, Handrad an 14
- 25: Schließteil
- 26: Umfangsfläche von 24
- 27: reibungserhöhende Beschaffenheit, Rändelung von 26
- 28: Pfeil der Weiterdrehung von 24
- 29: Pfeile der Gegendrehung von 24
- 30: Gehäusebereich für Klinke
- 31: Achse für 30
- 32: Pfeil der Schließbewegung der Heckklappe
- 33: Schlitz

## Patentansprüche

1. Verschluss für Klappen oder Türen an Fahrzeugen,
mit einem an der Innenseite der Klappe oder der Tür befestigten Gehäuse (10),
mit einer im Gehäuse (10) ortsfest drehgelagerten Drehfalle (20), in welche beim manuellen Schließen der Tür oder der Klappe ein an der Karosserie sitzender Schließteil (25) einfährt und die Drehfalle (20) gegen eine Federbelastung aus einer Offenlage zunächst in eine Vorrastlage verschwenkt,
mit einer im Gehäuse (10) ortsfest drehgelagerten Klinke (30), welche zur Drehfalle (20) hin federbelastet ist und in der Vorrastlage in eine an der Drehfalle (20) vorgesehene Vorrast einfällt,
mit einem in oder am Gehäuse (10) sitzenden Motor (15), an dessen Welle (14) ein Getriebe (16) angeschlossen ist, welches auf eine Zuziehhilfe und/oder eine Öffnungshilfe einwirkt,
wobei die wirksame Zuziehhilfe die Drehfalle (20) gegen die. Federbelastung aus der Vorrastlage in eine Hauptrastlage verschwenkt und dabei den Schließteil (25) mitnimmt, während die federbelastete Klinke (30) in eine an der Drehfalle (20) vorgesehene Hauptrast einfällt,
**dadurch gekennzeichnet,**
**dass** an einer Welle (14) des Motors (15) oder an einem Glied des Getriebes (30) eine Handhabe (24) angreift,
**dass** die Handhabe (24) außerhalb des Gehäuses (10) angeordnet ist und im Betätigungsfall statt einer motorischen eine manuelle Drehung (28: 29) der Motor-Welle (14) und/oder des Getriebes (16) bewirkt
und **dass** die manuelle Drehung (28; 29) der Handhabe (24) die Drehfalle (20) zwischen ihrer Vorrastlage, Hauptrastlage und/oder Offenlage überführt.

2. Verschluss nach Anspruch 1, **dadurch gekennzeichnet, dass** die Handhabe (24) mit der Welle (14) oder einem Glied des Getriebes (16) verbunden ist und wenigstens bereichsweise aus dem Gehäuse (10) herausragt
und dass die Handhabe (24) zu ihrer manuellen Betätigung (28; 29) von der Innenseite der Klappe oder Tür aus zugänglich ist.

3. Verschluss nach Anspruch 1 oder 2, **dadurch gekennzeichnet, dass** die Handhabe (24) auf der dem Getriebe (16) vorgelagerten Motor-Welle (14) sitzt.

4. Verschluss nach einem der Ansprüche 1 bis 3, **dadurch gekennzeichnet, dass** die Handhabe aus einem Handrad (24) besteht.

5. Verschluss nach Anspruch 4, **dadurch gekennzeichnet, dass** das Handrad (24) zu seiner manuellen Drehung (28; 29) eine reibungserhöhende Beschaffenheit (27) seiner Umfangsfläche (26) besitzt.

## Claims

1. Closure for tailgate or doors of vehicles,
with a housing (10) attached to the inside of the tailgate or door,
with a rotary lock, (20), permanently, rotatably mounted in the housing (10), into which a closure part (25) seated on the car body moves during the manual closing of the door or tailgate and swings the rotary lock (20) against spring pressure from an open position, firstly, to an initial detent position,
with a latch (30), permanently, rotatably mounted in the housing (10), which is spring-loaded towards the rotary lock (20) and which engages in the initial detent position in an initial detent provided in the rotary lock (20),
with a motor (15), seated in or on the housing (10), to the shaft (14) of which a gear unit (16) is connected that acts on a closing aid and/or an opening aid,
with the effective closing aid swinging the rotary lock (20) against the spring pressure from the initial detent position to a main detent position and furthermore carrying the closure part (25) with it, with the spring-loaded latch (30) engaging in a main detent provided in the rotary lock (20),
**characterized in that**
a handle (24) engages on a shaft (14) of the motor (15) or on an element of the gear unit (30),
that the handle (24) is arranged outside the housing (10) and in the event of actuation produces a manual rotation (28; 29) of the motor shaft (14) and/or of the gear unit (16) instead of a motorized rotation.
and that the manual rotation (28; 29) of the handle (24) moves the rotary lock (20) between its initial detent position, main detent position and/or open position.

2. Closure according to Claim 1, **characterized in that** the handle (24) is connected to the shaft (14) or to an element of the gear unit (16) and projects at least partially from the housing (10)
and that the handle (24) is accessible from inside the tailgate or door to enable it to be manually actuated (28; 29).

3. Closure according to Claim 1 or 2, **characterized in that** the handle (24) is seated on the motor shaft (14) mounted before the gear unit (16).

4. Closure according to one of Claims 1 to 3, **characterized in that** the handle consists of a handwheel (24).

5. Closure according to Claim 4, **characterized in that** the handle (24) has a friction-increasing finish (27) on its circumferential area (26) for its manual rotation (28; 29).

## Revendications

1. Dispositif de fermeture pour hayons ou portes de véhicule,
doté d'un carter (10) fixé contre le côté intérieur du hayon ou de la porte,
avec un pêne tournant (20) reposant fixe dans le carter (10) dans un palier de rotation, loquet dans lequel lors de la fermeture manuelle de la porte ou du hayon, une pièce de fermeture (25) en applique contre la carrosserie pénètre en faisant pivoter le pêne tournant (20) en vainquant la contrainte d'un ressort, pour que le loquet, quittant sa position ouverte, se rende d'abord dans une position de crantage préliminaire,
avec un loquet (30) reposant fixe dans le carter (10) dans un palier de rotation, loquet sous contrainte ressort en direction du pêne tournant (20) et qui, sur une position de crantage préliminaire, tombe dans un cran préliminaire prévu contre le pêne tournant (20),
avec un moteur (15) en assise dans ou contre le carter (10), moteur à l'arbre (14) duquel est raccordé un réducteur (16) agissant sur un dispositif d'aide à la traction pour fermer et/ou un dispositif d'aide à l'ouverture,
le dispositif actif d'aide à la traction pour fermer faisant pivoter le pêne tournant (20), en vainquant la contrainte d'un ressort, d'une position de précrantage vers une position de crantage principal tout en entraînant avec lui la pièce de fermeture (25), tandis que le loquet (30) sous contrainte ressort tombe dans un cran principal prévu contre le pêne tournant (20),
**caractérisé en ce**
**qu'**un moyen de maniement (24) attaque un arbre (14) du moteur (15) ou un organe du réducteur (30),
**que** le moyen de maniement (24) est situé hors du carter (10) et qu'en cas d'actionnement il provoque, à la place d'une rotation motorisée, une rotation manuelle (28; 29) de l'arbre (14) du moteur et/ou du réducteur (16) et
en ce que la rotation manuelle (28; 29) du moyen de maniement (24) déplace le pêne tournant (20) entre sa position de précrantage, sa position de crantage principal et/ou sa position ouverte.

2. Dispositif de fermeture selon la revendication 1, **caractérisé en ce que** le moyen de maniement (24) est relié à l'arbre (14) ou à un organe du réducteur (16) et fait au moins localement saillie hors du carter (10)
et **en ce que** le moyen de maniement (24), pour pouvoir l'actionner manuellement (28; 29) est accessible depuis le côté intérieur du hayon ou de la porte.

3. Dispositif de fermeture selon la revendication 1 ou 2, **caractérisé en ce que** le moyen de maniement (24) est en assise sur l'arbre moteur (14) situé en amont du réducteur (16).

4. Dispositif de fermeture selon l'une des revendications 1 à 3, **caractérisé en ce que** le moyen de maniement se compose d'une molette (24).

5. Dispositif de fermeture selon la revendication 4, **caractérisé en ce que** la molette (24) possède, pour la faire tourner manuellement (28; 29), une surface circonférentielle (26) de nature à accroître la friction (27).
